# EUROPÄISCHE PATENTSCHRIFT

(11) **EP 0 013 327 B1**
(45) Veröffentlichungstag und Bekanntmachung des Hinweises auf die Patenterteilung: **16.02.1983**
(21) Anmeldenummer: 79104719.4
(22) Anmeldetag: 27.11.1979
(51) Int. Cl.: B26F 1/24, B21D 37/16

(54) **Stanzeinrichtung für dünne plattenförmige Werkstücke**
Punching device for thin plate-shaped workpieces
Dispositif de poinçonnage pour pièces minces en forme de plaquettes

(30) Priorität: 29.12.1978 US 974578
(43) Veröffentlichungstag der Anmeldung: 23.07.1980
(73) Patentinhaber: International Business Machines Corporation, Armonk, N.Y. 10504 (US)
(72) Erfinder: Haas, Robert G., Hopewell Junction, New York 12533 (US); Lent, Charles V., Poughquag, New York 12570 (US)
(74) Vertreter: Willich, Wolfgang

## Beschreibung

Die Erfindung betrifft eine Stanzeinrichtung für dünne platenförmige Werkstücke, z.B. sog. grüne keramische Folien für elektronische Schaltungseinheiten, wie integrierte Schaltungen. Zur Herstellung mehrschichtiger Keramik-Substrate für solche integrierten Halbleiterschaltungseinheiten werden eine Anzahl einzelner Platten, sog. grüne keramische Folien, mit einem vorgegebenen Muster gelocht. Anschließend werden die Lochungen sowie bestimmte Muster und Bereiche der Oberflächen zur elektrischen Verbindung mit einer Leitenden Metallpaste versehen und schließlich die einzelnen Folien aufeinandergeschichtet und, z.B. durch Sintern, miteinander verbunden.

Die Herstellung derartiger Schaltungseinheiten, wie auch anderer ähnlicher Erzeugnisse, erfordert hierbei das Einbringen einer sehr großen Anzahl von Löchern geringster Größe in sehr großer Dichte, z.B. mehrerer tausend Lochungen von etwa 0,1 bis 0,2 mm Durchmesser. Diese Löcher werden in Matrixanordnung, jedoch inunterschiedlichen Mustern hergestellt. Die Auswahl der jeweils benötigen Muster von Lochungen kann auf verschiedene Weise vorgenommen werden. So ist es bekannt, für jedes der erforderlichen Lockmuster eine Musterplatte zu verwenden, die in den Hubweg der Stanznadeln eingeschoben wird und jeweils nur die ausgewählten Stanznadeln zur Lochung freigibt, während die jeweils nicht benötigten Nadeln auf der Musterplatte arretiert werden (IBM Technical Disclosure Bulletin, Bd. 13, Nr. 9, S. 2536 und Bd. 16, Nr. 12, S. 3933). Bei dieser bekannten Ausführung werden für jeden Lockvorgang zunächst alle Stanznadeln betätigt, wobei es ein estsprechend gebogene Führung der antriebsseitigen Stanznadelbereich oder ein pneumatischer Stanznadelvorschub ermöglichen, daß die nicht ausgewählten Nadeln in ihrer Ausgangslage festgehalten werden können.

Eine Stanzeinrichtung mit Musterplatten bietet zwar die Möglichkeit, die unterschiedlichsten Lochmuster zu erzeugen, doch sind ihr einige Nachteile zu eigen. So benötigte man für jedes einzelne Lockmuster eine entsprechende Musterplatte, so daß ständing eine große Anzahl derartiger Platten vorrätig gehalten werden muß. Außerdem unterliegen die Musterplatten über längere Benutzungszeit dem Verschleiß durch die Hartmetallspitzen der Stanznadeln. Weiterhin ist der Wechsel von einem Muster zum anderen mit dieser Ausführung einer Stanzeinrichtung notwendigerweise sehr zeitraubend, da jedesmal die Musterplatte gegen eine entsprechende andere Platte ausgetauscht werden muß.

Bei Stanzeinrichtungen mit Einzelantrieb der Stanznadeln werden diese Nachteile vermieden. Der Aufbau dieser Stanzeinrichtungen, wie er beispielsweise im IBM Technical Disclosure Bulletin, Bd. 20, Nr. 4, S. 1379/80 beschrieben ist, ist jeder Stanznadel ein als Kolbenmagnet ausgebildeter Elektromagnet zugeordnet, welcher bei seiner Erregung die entsprechende Nadel vorschiebt oder unmittelbar in ihre wirksame Lage bewegt. Diese Ausbildung hat insbesondere den Vorteil, daß sie mittels einer automatischen Steurung betrieben werden kann, von einem zum anderen Stanzvorgang also unterschiedliche Lockmuster ausgewählt werden können, ohne daß zwischenzeitlich manuelle Eingriffe, wie z.B. das Auswechseln der Musterplatte, erforderlich sind.

Die Betätigung der den Stanznadeln zugeordneten, in entsprechend hoher Dichte angeordneten Elektromagneten in schneller Folge erzeugt allerdings eine beträchtliche Wärmemenge, wohingegen die zulässige Höchsttemperatur in derartigen Einrichtungen wegen der in den Magneten verwendeten organischen Isoliermaterialien mit niederem Schmelzpunkt eng begranzt ist. Es ist daher bei der vorgenannten Ausführung eine wirksame Kühlung des gesamten Stanzkopfes notwendig.

Die Lösung dieser Aufgabe bereiter besondere Schwierigkeiten. Denn die außerordentlich hohe Dichte der einzelnen Standznadelkanäle und der zugehörigen Elektromagneten verbietet von vornherein, das Stanzkopfgehäuse mit entsprechenden üblichen Kühlmittelräumen zu gießen, wie es von anderen Maschinen und Vorrichtungen, insbesondere solchen mit Flüssigkeitskühlung, bekannt ist. Ein weiteres Erfordernis ist, daß der Stanzkopf zur Wartung und insbesondere zum Auswechseln von Stanznadeln leicht ausbaubar gestaltet sein muß, daß also der Anschluß einer Vielzahl von Kühlleitungen zu vermeiden ist.

Der Vorliegenden Erfindung liegt daher die Aufgabe zugrunde, ein Kühlsystem für eine Stanzeinrichtung der oben beschriebenen Art mit elektromagnetischer Einzelsteuerung der Stanznadeln zu schaffen, das bei geringstem Raumbedarf eine wirksame und gleichmäßige Kühlung des gesamten Stanzkopfes ermöglicht, welches einfach herstellbar ist und außerdem eine leichte Montage und Demontage des Stanzkopfes ermöglicht. Diese Aufgabe ist durch die im Patentanspruch 1 angegebene Ausbildung gelöst worden.

Die Erfindung macht hierbei von der Anordnung konzentrischer Gegenlauf-Leitungssysteme Gebrauch, wie sie in anderen Anwendungen für Wärmetauscher bereits bekannt sind, z.B. aus der US-A-3 283 811. Die Vorteile der erfindungsgemäßen Ausbildung des Kühlsystems werden deutlich, wenn man berücksichtigt, daß ein Stanzkopf für den oben beschriebenen Zweck eine möglichst geringe Masse und daher möglichst geringe Abmessungen aufweisen muß, da er zur Herstellung einer Vielzahl von Lochungen schrittweise fortbewegt wird; die Abstände der einzelnen, in Matrixanordnung aneinandergereihten Stanznadeln sind dabei durch die Durchmesserabmessungen der als Kolbenmagneten ausgebildeten Elektromagnete bestimmt. Zwischen den einzelnen Bohrungen im Stanzkopf für die Elektromagnete sind Wandstärken von 0,2 bis 0,5 mm üblich. Die Herstellung eines Stanzkopfgehäuses im Gußverfahren mit entsprechenden Kühlmittelräumen ist daher als unmöglich zu betrachten. Die Ausbildung nach der Erfindung ist demgegenüber fertigungstechnisch einfach zu bewältigen und erbringt ungeachtet des minimalen zur Verfügung stehenden Raumes eine außerordentlich hohe Kühlleistung, die einen automatischen kontinuierlichen Betrieb einer Stanzeinrichtung ermöglicht, ohne daß eine unzulässige Erwärmung der einzelnen Bauteile auftritt.

Die Erfindung wird nachfolgend anhand der Zeichnungen in einem Ausführungsbeispiel erläutert.

Es zeigen:
Fig. 1 eine schaubildliche Ansicht des Gesamtaufbaus einer automatisch gesteuerten Stanzeinrichtung für die Erzeugung einer Vielzahl von Löchern in plattenförmigen Werkstücken, die sog. grünen keramischen Folien, mit einigen geschnitten dargestellten Teilen,
Fig. 2 eine Draufsicht auf den Stanzkopf der Stanzeinrichtung nach Fig. 1,
Fig. 3 einen Schnitt in der Ebene 3-3 der Darstellung nach Fig. 2,
Fig. 4 eine Ansicht des Stanzkopfes nach Fig. 2 von unten, zur Darstellung des Kühlsystems,
Fig. 5 einen Schnitt in der Ebene 5-5 der Darstellung nach Fig. 2,
Fig. 6 einen Schnitt in der Ebene 6-6 der Darstellung nach Fig. 2 und
Fig. 7 einen Schnitt durch den Stanzkopf nach Fig. 2, zur Darstellung der Ausbildung und relativen Lage der Elektromagnete, der Stanznadeln und der Abstreifplatte.

Gemäß Fig. 1 ist der Stanzkopf 10 auf einer Grundplatte 12 gelagert, die für Auf- und Abwärtsbewegungen eingerichtet ist. An der Grundplatte 12 sind Trägersäulen 14 befestigt, die längsbeweglich in einer Trägerplatte 16 geführt sind, welche ihrerseits auf Pfosten 18 eines Fundaments 20 gelagert ist. Die oberen Enden der Trägersäulen 14 sind an einer Traverse 22 befestigt, die mit einem auf einem Motorträger 26 angeordneten Antriebsmotor 24 antriebsverbunden ist. Zur Erzeugung der vertikalen Auf- und Abwärtsbewegungen der Traverse 22 dient ein (nicht dargestellter) Exzenterantrieb, welcher über eine Hubstange 28 und mittels eines Federelements 30 mit der Traverse 22 verbunden ist. Zum Massenausgleich für die Oszillationsbewegungen der vorgenannten Teile dient ein Gegengewicht 32, welches so mit'der Antriebswelle des Antriebsmotors 24 verbunden ist, daß es jeweils in die entgegengesetzte vertikale Richtung wie der Stanzkopf 10 bewegt wird.

Auf einem Tisch 34 ist, unmittelbar unterhalb des Stanzkopfes 10, eine Substratträgerplatte angeordnet. Diese trägt die zu stanzenden Werkstücke, z.B. grüne keramische Folien, und kann in X- und Y-Richtung so verstellt werden, daß die Werkstücke in eine bestimmte Ausrichtung zum Stanzkopf 10 gebracht werden. Hierzu ist eine erste Platte 36 vorgesehen und in der Zeichnung schematisch dargestellt, die, wie der Doppelpfeil 37 zeigt, beispielsweise in X-Richtung verschiebbar ist, und eine zweite Platte 38, die, gemäß dem Doppelpfeil 39, in Y-Richtung eingestellt werden kann. Eine Steuereinheit 40 dient zur Einstellung des Tisches 34, nämlich der ersten Platte 36 in X-Richtung und der zweiten Platte 38 in Y-Richtung, zur Betätigung von Elektromagneten 54 im Stanzkopf 10 sowie zur Steuerung des Antriebsmotors 24, welcher die Vertikalbewegungen des Stanzkopfes 10 steuert.

Im folgenden werden anhand der Fign. 2 bis 7 der Stanzkopf 10 und das darin befindliche Kühlsystem im einzelnen beschrieben. Der Stanzkopf 10 besteht aus einem Gehäuse 50 mit einer Vielzahl wieter Bohrungen 52 zur Aufnahme der Elektromagnete 54. Die Bohrungen 52 mit den Elektromagneten 54 sind, wie Fig. 2 veranschaulicht, sehr dicht beieinander angeordnet. Das Gehäuse 50 des Stanzkopfes 10 ist auf einer Stanzkopfplatte 56 befestigt. Wie Fig. 3 zeigt, sind mit den weiten Bohrungen 52 fluchtende enge Bohrungen 58 mit je einem Gewindeteil 59 vorgesehen. An den Elektromagneten 54 sind entsprechende Gewindebolzen 55 angebracht, welche in die Gewindeteile 59 der engen Bohrungen 58 eingeschraubt sind, Diese Gewindeverbindung bildet die Befestigung der Elektromagneten 54 im Stanzkopf 10. Die Stößel 60 der Elektromagnete 54 ragen, wie Fig. 3 gleichfalls zeigt, in die engen Bohrungen 58 hinein. Am oberen Ende der Elektromagnete 54 befinden sich Schraubschlitze 57 zum Einschrauben bzw. Herausdrehen derselben (Fig. 2). Bohrungen 62 in den Ecken der Stanzkopfplatte 56 dienen zur Befestigung des Stanzkopfes 10 auf der Grundplatte 12 mittels Schrauben 63.

Gemäß den Fign. 4 bis 6 sind an der Unterseite des Stanzkopfes 10 in demselben eine Vielzahl enger Bohrungen 64 angeordnet, die bis kurz vor das obere Ende des stanzkopfes 10 reichen. Die engen Bohrungen 64 sind, wie Fig. 2 deutlich macht, zwischen den weiten Bohrungen 52 angeordnet und dienen als Kanäle für die Kühlflüssigkeitszirkulation im Gehäuse 50 zur Abfuhr der von den Elektromagneten 54 erzeugten Wärme über deren gesamter Länge. Fig. 2 macht deutlich, daß, obwohl die weiten Bohrungen 52 in einer Matrixanordnung, also in X- und Y-Richtung sehr dicht beieinander liegen, dennoch genügend Platz für die engen Bohrungen 64 bleibt. Dies wird deutlich aus Fig. 6, welche einen Schnitt in der Linie 6-6 der Fig. 2 in vergrößerter Darstellung zeigt. in der unteren Fläche der Stanzkopfplatte 56 befinden sich langgestreckte Nuten 66, die zwischen den engen Bohrungen 58 verlaufen (vgl. auch Fig. 4) und die Stößel 60 der Elektromagneten 54 aufnehmen. Zwischen den einzelnen Reihen der engen Bohrungen 58 ist ausreichend Platz, so daß die Nuten 66 zur Verbindung der Enden der engen Bohrungen 64 für den Durchlaß der Kühlflüssigkeit ausgerichtet sind.

Wie aus Fig. 5 hervorgeht, befinden sich an den Enden der Nuten 66 Absätze 68, auf welchen eine Verteilerplatte 70 aufliegt. In der Verteilerplatte 70 sind eine Anzahl Röhrchen 72 befestigt, die sich durch die gesamte Dicke der Verteilerplatte 70 hindurch erstrecken und darüber hinaus in die engen Bohrungen 64 ragen. Auf diese Weise sind die Nuten 66 in eine innere Verteilerkammer 74 und eine äußere Verteilerkammer 76 Aufgeteilt. Die Verteilerplatte 70 ist außerdem, wie Fig. 5 weiterhin zeigt, an ihrer Unterseite mit einem Ausschnitt versehen, welcher gleichfalls einen Bestandteil der äußeren Verteilerkammer 76 bildet, wobei eine Abdeckplatte 78 diese nach unten abschließt.

Die Verteilerplatte 70 und die Abdeckplatte 78 sowie die Röhrchen 72 sind in den Nuten 66 auf geeignete Weise, z.B. mittels eines Epoxiharzes, derart befestigt, daß die Verteilerkammern 74 und 76, auch wenn sie unter Druck stehen, abgedichtet sind. Zur Zufuhr der Kühlflüssigkeit in die innere Verteilerkammer 74 dient ein Einlaß 80, und zu ihrer Entnahme aus der äußeren Verteilerkammer 76 ist ein Auslaß 82 vorgesehen. Wie durch die Pfeile in Fig. 5 gezeigt, wird die durch den Einlaß 80 unter Druck zugeführte Kühlflüssigkeit in die innere Verteilerkammer 74 und von dort aufwärts in die engen Bohrungen 64 zwischen den Röhrchen und der Wandung der Bohrungen geleitet, bis sie am oberen Ende der Bohrungen 64 in das Innere der Röhrchen 72 gelenkt wird. Von hier gelangt die Kühlflüssigkeit durch die Röhrchen 72 hindurch in die äußere Verteilerkammer 76 und zum Auslaß 82.

Eine spezielle Ausführung des Stanzkopfes und einer zugeordneten Abstreifplatte ist in Fig. 7 beschrieben. Eine Abstreifplatte 84 ist am Stanzkopf 10 befestigt und steht unter der Wirkung einer Feder 89 ständig unter einer nach unten gerichteten Kraft. Hierzu sind Schrauben 86 in die Abstreifplatte 84 eingeschraubt und durch eine Platte 88 hindurchgeführt, die ihrerseits an der unteren Fläche des Stanzkopfes 10 mittels (nicht gezeigter) Schrauben befestigt ist. Die Feder 89 ist, wie Fig. 7 gleichfalls zeigt, auf die Schraube 86 aufgeschoben. Eine auf die Abstreifplatte 84 wirksame, nach oben gerichtete Kraft bewirkt ein Zusammendrücken der Feder 89 und ein entsprechendes Anheben der Schrauben 86, wozu sich in der Stanzkopfplatte 56 entsprechende Ausdrehungen befinden. Die Stanznadeln 92 sind in Fürhungen 93 achsial beweglich geführt und tragen an ihren unteren Enden einen Hartmetallkopf, welcher mit einem Einsatz 95 ausgerichtet ist. Am entgegengesetzten Ende der Stanznadeln 92 ist je ein Bund 96 befestigt, welcher in einer Ausdrehung 97 geführt ist. Eine Deckplatte 98, die mittels Schrauben 99 an der Platte 88 befestigt ist, dient zur Halterung der Stanznadeln 92 in der dargestellten Lage, wobei der Bund 96 einen größeren Durchmesser aufweist als die darüber befindliche Bohrung 101 in der Deckplatte 98.

Am Ende des Stößels 60 der Elektromagneten 54 ist ein Zwischenstück 100 befestigt, an dessen Ende wiederum ein Elektromagnet 102 angeordnet ist, welcher den Bund 96 der Stanznadel 92 festhält, solange er erregt ist. Diese Anordnung ermöglicht auf einfache Weise den Austausch einer beschädigten Stanznadel 92. Hierzu wird der Stanzkopf ausgebaut, zu welchem Zweck die Schrauben 93 sowie die Anschlüsse des Einlasses 80 und des Auslasses 82 gelöst werden. Nun können die Abstreifplatte 84 und die Platte 88 von Stanzkopf 10 abgenommen, die Deckplatte 98 gleichfalls entnommen und die betreffende Stanznadel 92 herausgezogen und durch eine neue ersetzt werden. Hierbei ermöglicht die magnetische Kupplung zwischen dem Elektromagneten 102 und dem Bund 96 der Stanznadel 92 auf sehr einfache Weise die Entnahme der Abstreifplatte 84 vom Stanzkopf 10.

Zur Durchführung einer Stanzoperation zum Zwecke der Luchung eines Werkstücks wird dieses auf die Substratträgerplatte des Tisches 34 aufgelegt und dort in üblicher Weise befestigt. Sodann steuert die Steuereinheit 40 die Einstellung der ersten Platte 36 und zweiten Platte 38 des Tisches 34 in die erforderliche Lage des Werkstücks zum Stanzkopf 10. Gleichzeitig werden die Ausgewählten Elektromagnete 54 eragt, wodurch über die Stößei 60 die ausgewählten Stanznadeln 92 vorgeschoben werden. Nun ragen nur die Köpfe der ausgewählten Stanznadeln 92 über die untere Fläche der Abstreifplatte 84 hinaus und bewirken ein entsprechendes Muster von Bohrungen im Werkstück, sobald der Stanzkopf 10 seine Abwärtsbewegung ausführt, während die nicht vorgeschobenen Stanznadeln innerhalb de Abstreifplatte 84 bleiben und keine Bohrungen erzeugen. Der Durchfluß der Kühlflüssigkeit durch das beschriebene Leitungs- und Kammersystem bewirkt hierbei eine wirkungsvolle Abführung der durch die Elektromagnete 54 erzeugten Wärme, so daß die Stanzvorgänge in dichter Folge ausgeführt werden können.

## Patentansprüche

1. Stanzeinrichtung für dünne plattenförmige Werkstücke, z.B. sog. grüne keramische Folien für elektronische Schaltungseinheiten, mit einem Stanzkopf (10) mit einer Vielzahl in Reihen und/oder Spalten angeordneter, in engen Bohrungen (52) geführter Stanznadeln (92), denen zu ihrer Einzelauswahl Elektromagnete (54, 102) zugeordnet und in zu den Stanznadeln fluchtend ausgereichteten größeren Bohrungen im Stanzkopf angeordnet sind; dadurch gekennzeichnet, daß ein Kühlsystem angeordnet ist, bestehend aus
a) einer Vielzahl von der Unterseite tief in das Stanzkopfgehäuse (10, 50) ragender Bohrungen (64), welche zwischen den Reihen und Spalten der Stanznadelund Magnetbohrungen (58, 52) angeordnet sind,
b) einer Anzahl Nuten (66) in der Unterfläche des Stanzkopfes (10), welche jeweils eine Reihe oder Spalte von Mündungen der Bohrungen (64) miteinander verbinden und Verteilerkammern (74, 76) bilden,
c) Verteilerplatten (70) in den Nuten (66) zur Bildung von auf einer Seite der Verteilerplatten (70) liegenden inneren Verteilerkammern (74) und auf der anderen Seite der Verteilerplatten (70) liegenden, durch eine Abdeckplatte (78) abgeschlossenen äußeren Verteilerkammern (76),
d) in den Verteilerplatten (70) befestigten, konzentrisch in die Bohrungen (64) ragenden Röhrchen (72) sowie
e) Anschlüsse (80, 82) für den Einlaß und Auslaß von Kühlmedium in die inneren (74) bzw. aus den äußeren Verteilerkammern (76).

2. Stanzvorrichtung nach Anspruch 1, dadurch gekennzeichnet, daß die Nuten (66) mit beiderseitigen Absätzen (68) zur Auflage der Verteilerplatte (70) ausgebildet sind.

3. Stanzvorrichtung nach Anspruch 1, dadurch gekennzeichnet, daß die Verteilerplatten (70) zur Bildung der äußeren Verteilerkammern (76) mit einer durch die Abdeckplatte (78) abgedeckten Nut versehen sind.

4. Stanzvorrichtung nach den Ansprüchen 1 bis 3, dadurch gekennzeichnet, daß als Kühlmedium Kühlflüssigkeit Verwendung findet.

## Revendications

1. Dispositif de poinçonnage pour pièces minces en forme de plaquette, par exemple les feuilles dites crues en céramique utilisées pour des unités de circuits électroniques, comportant une tête de poinçonnage (10) équipée d'un grand nombre d'aiguilles de poinçonnage (92) disposées en rangées et/ou en colonnes et se déplaçant dans des alésages étroits (58), lesdites aiguilles de poinçonnage étant associées, pour leur actionnement sélectif, avec des électro-aimants (54, 102) qui sont disposés dans des alésages plus larges situés dans la tête de poinçonnage et en alignement avec les aiguilles de poinçonnage, dispositif caractérisé en ce qu'il comprend un système de refroidissement comportant:
a) un grand nombre d'alésages (64) partant de la face inférieure et pénétrant profondément dans le boîtier de la tête de poinçonnage (10, 50), lesdits alésages étant disposés entre les rangées et les colonnes des alésages des aiguilles de poinçonnage et des électro-aimants (58, 52),
b) plusieurs rainures (66) situées dans le face inférieure de la tête de poinçonnage (10), chacune d'elles interconnectant une rangée ou une colonne d'ouvertures des alésages (64), formant ainsi des chambres de distribution (74, 76),
c) des plaques de distribution (70) situées dans les rainures (66) pour former des chambres de distribution internes (74) d'un côté des plaques de distribution (70), et des chambres de distribution extemes (76) fermées per une plaque de couverture (78) de l'autre côté des plaques de distribution (70),
d) des tubes (72) fixés dans les plaques de distribution (70) et pénétrant, de façon concentrique, dans les a'lésages (64), et
e) des raccordements (80, 82) pour introduire un agent de refroidissement dans les chambres de distribution interne (74), ou pour l'évacuer hors des chambres de distribution externe (76).

2. Dispositif de poinçonnage selon la revendication 1, caractérisé en ce que les reinures (66) comportent, des deux côtés, des logements (68) pour supporter la plaque de distribution (70).

3. Dispositif de poinçonnage selon la revendication 1, caractérisé en ce qui les plaques de distribution (70) comportent une rainure couverte par la plaque de couverture (78) pour former les chambres de distribution externes (76).

4. Dispositif de poinçonnage selon l'une quelconque des revendications 1 à 3, caractérisé en ce qu'on utilise un liquide de refroidissement comme agent de refoirissement.

## Claims

1. Punching apparatus for thin plate-shaped work-pieces, e.g. so-called ceramic green sheets for electronic circuit units, with a punching head (10) with a plurality of punching needles (92) arranged in a plurality of rows and/or columns and moving in narrow bores (52), said punching needles having associated electromagnets (59, 102) for their individual selection, and being arranged in wider bores in the punch head that are in alignment with the punching needles, characterized in that a cooling system is incorporated which consists of
a) a plurality of bores (64) protruding from the lower side deeply into the punching head casing (10, 50), and located between the rows and columns of the punching needle bores and magnetic bores (58, 52),
b) a number of grooves (66) in the lower surface of the punching head (10) which respectively inter-connect the openings of a row or column of the bores (64), and which form manifold chambers (74, 76),
c) manifold plates (70) in the grooves (66) to form internal manifold chambers (74) on one side of the manifold plates (70), and external manifold chambers (76) closed by a cover plate (78) and provided on the other side of the manifold plates (70),
d) tubes (72) fixed in the manifold plates (70) and protruding concentrically into the bores (64), and
e) connections (80, 82) for the inlet and outlet of cooling medium into the internal (74), or out of the external manifold chambers (76).

2. Punching apparatus as claimed in claim 1, characterized in that the grooves (66) have, on both sides, recesses (68) to support the manifold plates (70).

3. Punching apparatus as claimed in claim 1, characterized in that the manifold plates (70) incorporate a groove, covered by cover plate (78), to form the external manifold chamber.

4. Punching apparatus as claimed in any one of claims 1 to 3, characterized in that, as a coolant, a cooling fluid is used.
